# EUROPÄISCHE PATENTSCHRIFT

(11) **EP 0 251 060 B1**
(45) Veröffentlichungstag und Bekanntmachung des Hinweises auf die Patenterteilung: **25.04.1990**
(21) Anmeldenummer: 87108780.5
(22) Anmeldetag: 19.06.1987
(51) Int. Cl.: B02C 18/12, B02C 18/22

(54) **Vorrichtung zum Häckseln von Gartenabfällen**
Garden waste comminuting device
Dispositif déchiqueteur pour déchets de jardin

(30) Priorität: 26.06.1986 DE 3621418
(43) Veröffentlichungstag der Anmeldung: 07.01.1988
(73) Patentinhaber: Lescha Maschinenfabrik GmbH, D-8900 Augsburg (DE)
(72) Erfinder: Karg, Erwin, D-8902 Neusäss (DE)
(74) Vertreter: Munk, Ludwig, Dipl.-Ing.

(56) Entgegenhaltungen:
- EP-A- 0 131 199
- DE-A- 1 607 545
- US-A- 3 508 715

## Beschreibung

Die Erfindung betrifft eine Vorrichtung zum Häckseln von Gartenabfällen oder dergleichen, mit einem auf Standbeinen aufgenommenen, mit mindestens einer Auswurföffnung versehenen Gehäuse, auf das ein Beschickungsschacht mit vorzugsweise lotrechter Achse aufgesetzt ist, der durch eine im Gehäuse mit lotrechter Achse rotierende, auf der Welle eines gehäusefest angeordneten Motors aufgenommene Trägerscheibe nach unten abgedeckt ist, auf der wenigstens ein etwa radial verlaufendes, im Bereich der in Drehrichtung hinteren Kante eines zugeordneten Durchtrittsschlitzes angeordnetes Messer aufgenommen ist, das mit einem stationären Gegenhalter in Form eines quer zur Drehrichtung verlaufenden Umfangsbereiches des von ihm unterfahrenen Beschickungsschachts zusammenwirkt.

Eine Vorrichtung dieser Art ist aus der DE-C 33 24 274 bekannt. Bei dieser bekannten Anordnung ist der Motor von oben auf das Gehäuse aufgesetzt. Der ebenfalls von oben aufgesetzte Beschickungsschacht befindet sich dementsprechend radial außerhalb des zentral angeordneten Motors und besitzt einen etwa nierenförmigen Querschnitt. Anordnungen dieser Art verlangen zur Gewährleistung eines ausreichend großen Mündungsquerschnitts des Beschickungsschachts eine gewisse Baugröße. Im Falle einer Verkleinerung der Baugröße mit entsprechender Verkleinerung des Querschnitts des Beschickungsschachts würde dessen Querschnitt jedoch zu klein. Die Folge davon wäre eine hohe Verstopfungsgefahr, insbesondere bei der Zerkleinerung von weichem Blattmaterial etc. Die bekannte Anordnung ist daher für Kleingeräte nicht geeignet. Andererseits besteht aber gerade für Kleingeräte ein erhöhtes Bedürfnis.

Hiervon ausgehend ist es daher die Aufgabe der vorliegenden Erfindung, eine Vorrichtung gattungsgemäßer Art mit einfachen und kostengünstigen Mitteln so zu verbessern, daß sich auch noch im Falle vergleichsweise kleiner Baugrößen ein relativ großer Mündungsquerschnitt des Beschickungsschachts und damit ein störungsfreier Betrieb erreichen lassen.

Diese Aufgabe wird erfindungsgemäß dadurch gelöst, daß der Beschickungsschacht zumindest in einem unteren Bereich einen Querschnitt aufweist, der sich vom Randbereich der Trägerscheibe über deren mit einem aufgesetzten Abweiskörper versehenes Zentrum hinwegerstreckt und mit mindestens einer Umfangseinbuchtung versehen ist, deren in Drehrichtung hintere Flanke jeweils einen stationären Gegenhalter bildet, und daß der Motor am von der Trägerscheibe übergriffenen Boden einer die Trägerscheibe aufnehmenden Gehäusekammer aufgehängt ist, die im Bereich ihrer Peripherie mit einer der Anzahl der Umfangseinbuchtungen des Beschickungsschachts entsprechenden Anzahl von Auswurföffnungen versehen ist, deren Achse in der Projektion etwa lotrecht zur Projektion der den jeweils zugeordneten stationären Gegenhalter bildenden Flanke der zugeordneten Umfangseinbuchtung des Beschickungsschachts ist.

Dadurch, daß sich der Motor unterhalb der Trägerscheibe befindet und diese horizontal ausgerichtet ist, steht die Trägerscheibe praktisch mit ihrer ganzen Fläche zum Abdecken des Mündungsquerschnitts des Beschickungsschachts zur Verfügung. Dieser erstreckt sich daher in vorteilhafter Weise über die Scheibenmitte hinweg, d. h. umfaßt auch diese noch mit, so daß sich ein vergleichsweise großer Mündungsquerschnitt des Beschickungsschachts ergibt. Der auf das vom Beschickungsschacht umfaßte Zentrum der Trägerscheibe aufgesetzte Abweiskörper stellt dabei sicher, daß dennoch kein toter Raum entsteht. Ein weiterer Vorteil der erfindungsgemäßen Maßnahmen ist darin zu sehen, daß der Beschickungsschacht infolge der erfindungsgemäßen Ausbildung des stationären Gegenhalters in Form einer schachtseitigen Umfangseinbuchtung ohne sonstige Einbauten bleibt. Der Beschickungsschacht kann daher in vorteilhafter Weise auf seiner ganzen Länge einen gleichbleibenden Querschnitt aufweisen, was eine besonders einfache Herstellung ermöglicht. Die erfindungsgemäßen Maßnahmen ermöglichen somit in vorteilhafter Weise eine Kleinbauweise, ohne daß hierdurch negative Folgen für die Funktionssicherheit und Störungsfreiheit zu befürchten wären.

In vorteilhafter Weiterbildung der übergeordneten Maßnahmen kann der Beschickungsschacht aus zwei halbschalenförmigen Hälften bestehen, die mit ihren Längskanten aneinander befestigt sind. Diese Maßnahme ermöglicht die Verwendung einfacher Preßteile zur Bildung des Beschickungsschachts.

Eine weitere vorteilhafte Maßnahme kann darin bestehen, daß jede einen stationären Gegenhalter bildende Flanke des Beschickungsschachts gegenüber einem zur Auswurfachse lotrechten Radialstrahl mit ihrem radial äußeren Ende entgegen der Drehrichtung und mit ihrem radial inneren Ende in Drehrichtung geschwenkt ist. Hierdurch ergibt sich bei radialer oder etwa radialer Messeranordnung ein radial außen beginnender Scherenschnitt. Das zu zerkleinernde Gut wird dabei in vorteilhafter Weise automatisch nach innen geholt. Gleichzeitig gewährleistet diese Maßname eine günstige Auswurfrichtung sowohl für das im Bereich des äußeren Messerendes als auch für das im Bereich des inneren Messerendes geschnittene Gut.

In weiterer Fortbildung der übergeordneten Maßnahmen kann der Beschickungsschacht im Falle einer Einbuchtung einen etwa einem Kreisabschnitt mit zur Achse der Trägerscheibe konzentrischem Kreismittelpunkt und in der Mitte nach radial innen geknickter Sehne entsprechenden Querschnitt aufweisen. Diese Maßnahme ergibt eine sehr große Ausnutzung der zur Verfügung stehenden Fläche der Trägerscheibe und damit auch noch im Falle einer sehr kleinen Baugröße einen vergleichsweise großen Querschnitt des Beschickungsschachts.

Eine andere vorteilhafte Weiterbildung der übergeordneten Maßnahmen kann darin bestehen, daß der Beschickungsschacht einen zur Scheibenachse konzentrischen, prismatischen Querschnitt mit mehreren, vorzugsweise zwei um 180_{°} gegeneinander versetzten Einbuchtungen aufweist und daß das Gehäuse dementsprechend mit mehreren Auslaßöffnungen versehen ist. Hierbei ergibt sich eine der Anzahl der Einbuchtungen entsprechende Einzahl von Schnittstellen, denen jeweils eine Auswurföffnung zugeordnet ist. Hierbei läßt sich daher der Durchsatz an gehäckseltem Gut auf mehrere Auswurföffnungen verteilen, was sich vorteilhaft auf die Vermeidung von Verstopfungsgefahr auswirkt.

Eine weitere zweckmäßige Maßnahme kann darin bestehen, daß jedes Messer mit seiner inneren Kante am Abweiskörper anliegt, dessen größter Durchmesser dem doppelten Abstand der radial inneren Kante der Einbuchtung bzw. -einbuchtungen von der Achse der Trägerscheibe entspricht. Hierdurch ergibt sich eine zuverlässige Zerkleinerung des vom Abweiskörper abgeschleuderten Materials.

In weiterer zweckmäßiger Ausgestaltung der übergeordneten Maßnahmen kann der Abweiskörper als Formteil mit mindestens einem in den Beschickungsschacht hineinragenden Umfangszacken und einer zentrischen Bohrung ausgebildet sein, durch die eine die Trägerscheibe mit der Motorwelle verbindende Schraube hindurchgreift. Hierdurch ergibt sich eine einfache Befestigung des Abweiskörpers, der infolge des über das Zentrum der Trägerscheibe hinweggehenden Querschnitts des Beschickungsschachts in vorteilhafter Weise in diesen hineinragen kann, was eine besonders gute Abweisfunktion gewährleistet. In weiterer Vervollkommung kann der Abweiskörper als kronenförmiges, mehrere Umfangszacken aufweisendes Formteil ausgebildet sein. Hierdurch lassen sich Unwuchterscheinungen unterbinden.

Die Trägerscheibe kann in vorteilhafter Weise mit lediglich einem, vorzugsweise radial angeordneten Messer besetzt sein. Dieses Messer und der diesem zugeordnete Schlitz können dabei bis nahe an die Mitte der Trägerscheibe herangeführt sein, ohne daß die Stabilität der Scheibe gefährdet würde. Dies ergibt eine sehr kleine Dimensionierung des Abweiskörpers. Gleichzeitig gewährleisten diese Maßnahmen die Verwendung eines besonders leicht dimensionierten Motors und damit insgesamt eine besonders leichte und billige Bauweise.

Gemäß einer anderen Ausführung können zwei gegenüber zwei um 180_{°} gegeneinander versetzten Radialstrahlen parallel in Drehrichtung nach vorne verschobene Messer vorgesehen sein. Hierbei können die beiden Messer und die diesen zugeordneten Schlitze gegenüber einer Ausführung mit einem Messer verkürzt sein. Dementsprechend verkürzt sich auch die Länge des stationären Gegenhalters. Diese Fortbildung kommt daher in erster Linie für eine Ausführung mit einem zwei jeweils einen stationären Gegenhalter bildenden Einbuchtungen aufweisenden, prismatischen Beschickungsschachtquerschnitt in Frage, da hierbei infolge der vergleichsweise kurzen Messerlänge auch noch der engste Querschnitt des prismatischen Beschickungsschachts vergleichsweise groß sein kann.

In weiterer Fortbildung der übergeordneten Maßnahmen kann an jede eine vorzugsweise schräg nach unten geneigte Durchtrittsfläche aufweisende Auswurföffnung ein nach unten geneigter Auswurfschacht angesetzt sein. Diese Maßnahmen ermöglichen einerseits eine Lenkung des Auswurfstroms und verhindern gleichzeitig einen Zugriff zur mit Messern besetzten Trägerscheibe.

Weitere zweckmäßige Ausbildungen und vorteilhafte Weiterbildungen der übergeordneten Maßnahmen ergeben sich aus der nachstehenden Beschreibung einiger Ausführungsbeispiele anhand der Zeichnung in Verbindung mit den restlichen Unteransprüchen.

In der Zeichnung zeigen:
Figur 1 einen Längsschnitt durch eine erste Ausführung eines erfindungsgemäßen Häckslers mit einem Auswurf und einem Messer,
Figur 2 eine Draufsicht auf die Anordnung gemäß Figur 1 bei abgenommenem Trichter,
Figur 3 einen Längsschnitt durch eine zweite Ausführung eines erfindungsgemäßen Häckslers mit zwei Auswurföffnungen und zwei Messern,
Figur 4 eine Draufsicht auf die Anordnung gemäß Figur 3 bei abgenommenem Trichter und
Figur 5 eine vergrößerte Darstellung einer bevorzugten Ausführung des auf die Trägerscheibe aufgesetzten Abweiskörpers.

Der den Figuren 1 und 2 zugrundeliegende Häcksler besitzt ein aus einem schalenförmigen Boden 1 mit aufgeflanschtem Deckel 2 bestehendes Gehäuse, das auf drei Standbeinen 3 aufgenommen ist. Diese liegen mit ihrem oberen Ende am Flansch 4 des unteren Gehäuseteils an und können einfach durch die Flanschverbindungsschrauben 5 gehalten sein. Das aus Boden 1 mit aufgeflanschtem Deckel 2 bestehende Gehäuse enthält eine Kammer 6, in der eine Trägerscheibe 7 für hier ein Messer 8 angeordnet ist, das durch Schrauben die in Drehrichtung hintere Kante eines zugeordneten Durchtrittschlitzes 9 übergreifend auf der Trägerscheibe 7 befestigt ist. Die Trägerscheibe 7 ist mit lotrechter Achse auf einer mit lotrechter Achse angeordneten, den von der Trägerscheibe 7 übergriffenen Boden 1 durchsetzenden Welle 10 eines an der Außenseite des Bodens 1 aufgehängten Motors 11 in Form eines Elektromotors, aufgenommen. Die Trägerscheibe 7 kann dabei durch einen in eine zentrale Bohrung eingreifenden Wellenzapfen zentriert und durch eine in ein Gewindesackloch des Welenzapfens einschraubbare Halteschraube 12 auf der Welle 20 befestigt sein.

Der Deckel 2 ist mit einer von der Trägerscheibe 7 untergriffenen Beschickungsöffnung 13 versehen, in die ein Beschickungsschacht 14 mit seinem querschnittsgleichen unteren Ende eingesetzt ist. Der rohrförmige Beschickungsschacht 14 besitzt im dargestellten Ausführungsbeispiel einen über seiner ganzen Länge gleichbleibenden Querschnitt und ist mit zur Scheibenebene der Trägerscheibe 7 lotrechter Achse angeordnet. Auf das obere Ende des Beschickungsschachts 14 ist ein Trichter 15 aufgesetzt der einen freien Zugriff zur Trägerscheibe 7 verhindert. Die Beschickungsöffnung 13 und dementsprechend auch der Beschickungsschacht 14 besitzen eine vom Randbereich der Trägerscheibe 7 über ihr Zentrum hinweggehenden, d. h. das Zentrum der Trägerscheibe 7 mit einschlie- βenden und damit einen großen, gegenüber der Scheibenfläche nur wenig verkleinerten Querschnitt. Die Fläche der Trägerscheibe 7 wird hierbei, wie am besten aus Figur 2 erkennbar ist, zum Verschließen des Zuführschachts 14 weitgehend ausgenutzt.

Zur Bildung eines mit dem auf der rotierenden Trägerscheibe 7 angeordneten Messer 8 zusammenwirkenden, stationären Gegenhalters für das in den Zuführschacht 14 eingeworfene Gut sind die Zuführöffnung 13 und der Zuführschacht 14 mit einer radialen Umfangseinbuchtung 16 versehen, an deren in Drehrichtung hinterer Flanke das zu zerkleinernde Gut infolge der Drehbewegung der Trägerscheib 7 zur Anlage kommt und die dementsprechend stationärer Gegenhalter 17 fungiert. Der mit lotrechter Achse angeordnete Zuführschacht 14 kann als Rohrabschnitt ausgebildet sein. Im dargestellten Ausführungsbeispiel ist der Zuführschacht 14, wie am besten aus Fig. 2 erkennbar ist, aus zwei als Preßförmlinge ausgebildeten Halbschalen 14a bzw. 14b zusammengesetzt, von denen die eine Halbschale 14a eine halbkreisförmige Konfiguration und die andere Halbschale 14b zur Bildung der Einbuchtung 16 eine etwa w-förmige Querschnittskonfiguration aufweist. Die beiden Schalen 14a, 14b sind im Bereich ihrer Längskanten beispielsweise durch Schweißen miteinander verbunden. Es ergibt sich somit praktisch ein Schachtquerschnitt in Form eines über einen Halbkreis hinausgehenden Kreisabschnitt mit zur Bildung der Einbuchtung 7 in der Mitte nach radial innen abgeknickter Sehne. Der Zuführschacht 14 ist dabei, wie am besten aus Figur 2 erkennbar ist, so auf den Deckel 2 des Gehäuses aufgesetzt, daß der Kreismittelpunkt deckend zur Achse der Trägerscheibe 7 ist. Die Tiefe der Einbuchtung 16 ist dabei so gewählt, daß der hierdurch gebildete stationäre Gegenhalter 17 eine zumindest der Länge des hiermit zusammenwirkenden Messers 8 entsprechend radiale Erstreckung aufweist. Die den stationären Gegenhalter 12 bildende hintere Flanke der Einbuchtung 16 kann bezüglich der Scheibenachse radialen Verlauf aufweisen. Im dargestellten Ausführungsbeispiel ist die den Gegenhalter 10 bildende hintere Flanke der Einbuchtung 16 gegenüber einem Radialstrahl um etwa 3_{°} bis 5_{°} verschwenkt, wobei das radial innere Ende des Gegenhalters 7 in Drehrichtung der Trägerscheibe 7 und das radial äußere Ende entgegen der Drehrichtung verschwenkt sind. Hierdurch ergibt sich bei etwa radialer Messeranordnung ein von radial außen nach innen verlaufender Scherenschnitt, was sich vorteilhaft auf die Beanspruchung des Motors 11 auswirkt. Gleichzeitig ergibt sich hierdurch eine günstige Auswurfrichtung über der ganzen Messerlänge.

Das gehäckselte Gut tritt durch den Durchtrittsschlitz 9 hindurch und wird durch auf die Unterseite der Trägerschei be 7 aufgesetzte Flügel 18 über eine dem stationären Gegenhalter 17 zugeordnete Auswurföffnung 19 des Gehäuses ausgeworfen. Die Auswurföffnung 19 ist dabei so angeordnet, daß in der Draufsicht ein umlenkungsfreier Auswurf erfolgt. Hierzu ist die Anordnung so getroffen, daß in der Draufsicht das Lot auf die Durchtrittsfläche der Auswurföffnung 19 etwa lotrecht zur den stationären Gegenhalter 17 bildenden, in Drehrichtung hinteren Flanke der Einbuchtung 16 ist. Die Auswurföffnung 19 wird durch eine mit geneigter Fläche angeordnete Ausnehmung des wannenförmigen Bodens 1 gebildet. Der Boden 1 und der diesen übergreifende Deckel 2 können im Bereich der Auswurföffnung 19 mit eine nach unten gerichtete Ablenkung des Guts bewirkenden Leitblechen versehen sein. Im dargestellten Ausführungsbeispiel sind der Boden 1 und der Deckel 2 mit die Auswurföffnung 19 begrenzenden Randklauen 20 versehen, an denen ein Auswurfschacht 21 so befestigt ist, daß seine Achse schräg nach unten außen geneigt ist. Mit Hilfe des Auswurfschachts 21 läßt sich der Auswurfstrahl in einen Auffangbehälter der bei 22 angedeuteten Art lenken.

Zur Vermeidung eines Totraums im Bereich des Zentrums der Trägerscheibe 7 ist auf diese ein zentral angeordneter Abweiskörper 23 aufgesetzt. Dieser kann einfach mittels der Schraube 12 gehalten werden und ist hierzu mit einer zentralen Bohrung versehen. Der Abweiskörper 23 kann als L-bw. U-förmiger Bügel ausgebildet sein. Im dargestellten Ausführungsbeispiel ist der Abweiskörper 23, wie am besten aus Figur 5 erkennbar ist, als kronenförmiges Formteil mit mehreren umfangsseitig angeformten Zacken 24 ausgebildet. Diese sorgen für so viel Unruhe im Bereich des Scheibenzentrums, daß das in den Beschickungsschacht 14 eingegebene Gut zuverlässig nach radial außen in den Bereich des Messers 8 geschleudert wird. Das hier radial angeordnete Messer 8 liegt mit seiner radial inneren Kante an einer benachbarten Flanke des Abweiskörpers 23 an. Die Tiefe der Einbuchtung 16 ist so gewählt, daß der größte Durchmesser des Abweiskörpers 23 dem doppelten Abstand der inneren Knickkante vom Zentrum der Trägerscheibe 7 entspricht, so daß eine zuverlässige Zerkleinerung des in den Beschickungsschacht 14 eingegebenen Guts erfolgt.

Der grundsätzliche Aufbau der Anordnung gemäß Figuren 3 und 4 ist mit dem Aufbau der Figuren 1 und 2 identisch. Für gleiche Teile finden daher der Einfachheit halber gleiche Bezugszeichen Verwendung. Die Ausführung gemäß Figuren 3 und 4 unterscheidet sich von der oben beschriebenen Ausführung gemäß Figuren 1 und 2 dadurch, daß der Beschickungsschacht 14 zwei diametral einander gegenüberliegende Einbuchtungen 16 und das Gehäuse 2 diesen beiden Einbuchtungen 16 zugeordnete, diametral einander gegenüberliegende Auswurföffnungen 19 aufweisen und daß die Trägerscheibe 7 mit zwei diametral einander gegenüberliegenden Messern 8 besetzt ist.

Der den Figuren 3 und 4 zugrundeliegende Häcksler besitzt ebenfalls ein aus Boden 1 und aufgeflanschtem Deckel 2 bestehendes Gehäuse mit einer Kammer 6 zur Aufnahme einer auf der den Boden 1 durchgreifenden Welle 10 eines am Boden 1 befestigten Motors 1 aufgenommenen, um eine lotrechte Achse rotierenden Trägerscheibe 7. Diese ist mit einem zentral angeordneten, kronenförmigen Abweiskörper 23 der in Figur 5 dargestellten Art versehen, der mit einander gegenüberliegenden Flanken an den inneren Enden der beiden einander gegenüberliegenden Messer 8 anliegt, die jeweils einen zugeordneten Durchtrittsschlitz 9 übergreifen. Die Trägerscheibe 7 besitzt dementsprechend auch zwei Durchtrittsschlitze 9. Die Messer 8 können genau radial angeordnet sein. Im dargestellten Ausführungsbeispiel sind die beiden Messer 8 gegenüber zwei um 180_{°} gegeneinander versetzten Radialstrahlen leicht in Drehrichtung der Trägerscheibe 7 nach vorne versetzt. Dasselbe gilt somit auch für die Durchtrittsschlitze 9, was sich vorteilhaft auf die Stabilität der Trägerscheibe 7 auswirken kann.

Der Beschickungsschacht 14 besitzt hier einen prismatischen Querschnitt mit den beiden Einbuchtungen 16 und ist mit zur Achse der Trägerscheibe 7 konzentrischer, lotrechter Achse auf den Deckel 2 aufgesetzt. Der im Querschnitt prismatische Beschickungsschacht 14 kann dabei aus zwei W-förmige Konfiguration besitzenden Preßformlingen zusammengesetzt sein. Die kleinste lichte Weite des prismatischen Beschicktungschachts 14 entspricht dabei etwa dem größten Durchmesser des auf die Trägerscheibe 7 aufgesetzten Abweiskörpers 23. Dieser Durchmesser ist dabei so gewählt, daß die lichte Weite des Zuführschachts 14 auch im Bereich der beiden Einbuchtungen 16 noch so groß ist, daß Verstopfungen unterbleiben. Die Länge der Messer 8 und der diesen zugeordneten, stationären Gegenhalter 17 im Bereich der Einbuchtungen 16 ist hierbei gegenüber der Ausführung mit nur einem Messer etwas verkürzt. Dasselbe gilt auch für die Durchtrittsschlitze 9, was sich vorteilhaft auf die Stabilität der Trägerscheibe 7 auswirkt. Gleichzeitig wirkt sich dies auch vorteilhaft auf den Leistungsbedarf und damit die Dimensionierung des Motors 11 aus.

Jeder Einbuchtung 16, deren in Drehrichtung hintere Kante einen mit den rotier-enden Messern 8 zusammenwirkenden, stationären Gegenhalter 17 bildet, ist eine Auswurföffnung 19 zugeordnet, die durch eine eine nach unten geneigte Durchtrittsfläche aufweisende Ausnehmung des Rands des wannenförmigen Bodens 1 gebildet wird. Auch hier kann, wie am besten aus Figur 4 erkennbar ist, die Anordnung so getroffen sein, daß in der Draufsicht das Lot auf die Durchtrittsfläche der Auswurföffnung 19 lotrecht zur den jeweils zugeordneten Gegenhalter bildenden Flanke der benachbarten Einbuchtung 16 ist. Auf jede Auswurföffnung 19 ist hier ein nach unten geneigter Auswurfschacht 21 in derselben Weise wie bei der Ausführung gemäß Figuren 1 und 2 aufgesetzt. Die Verwendung mehrere Auswurföffnungen 19 ergibt eine Vergrößerung der Gesamtauswurffläche, was sich vorteilhaft auf die Vermeidung von auswurfseitigen Verstopfungen auswirkt.

## Patentansprüche

1. Vorrichtung zum Häckseln von Gartenabfällen oder dergleichen, mit einem auf Standbeinen (3) aufgenommenen, mit mindestens einer Auswurföffnung (19) versehenen Gehäuse, auf das ein Beschickungsschacht (14) mit vorzugsweise lotrechter Achse aufgesetzt ist, der durch eine im Gehäuse mit lotrechter Achse rotierende, auf der Welle (10) eines gehäusefest angeordneten Motors (11) aufgenommene Trägerscheibe (7) nach unten abgedeckt ist, auf der wenigstens ein etwa radial verlaufendes, im Bereich der in Drehrichtung hinteren Kante eines zugeordneten Durchtrittsschlitzes (9) angeordnetes Messer (8) aufgenommen ist, das mit einem stationären Gegenhalter (17) in Form eines quer zur Drehrichtung verlaufenden Umfangsbereichs des von ihm unterfahrenen Beschickungsschachts (14) zusammenwirkt, dadurch gekennzeichnet, daß der Beschickungsschacht (14) zumindest in seinem unteren Bereich einen Querschnitt aufweist, der sich vom Randbereich der Trägerscheibe (7) über deren mit einem aufgesetzten Abweiskörper (23) versehenes Zentrum hinwegerstreckt und mit mindestens einer Umfangseinbuchtung (16) versehen ist, deren in Drehrichtung hintere Flanke jeweils einen stationären Gegenhalter (17) bildet, und daß der Motor (11) am von der Träger scheibe (7) übergriffenen Boden (1) einer die Trägerscheibe (7) aufnehmenden Gehäusekammer (6) aufgehängt ist, die im Bereich ihrer Peripherie mit einer der Anzahl der Umfangseinbuchtungen (16) des Beschickungsschachts (14) entsprechenden Anzahl von Auswurföffnungen (19) versehen ist, deren Achse in der Projektion etwa lotrecht zur Projektion der den jeweils zugeordneten, stationären Gegenhalter (17) bildenden Flanke der benachbarten Umfangseinbuchtung (16) des Beschickungsschachts (14) ist.

2. Vorrichtung nach einem der vorhergehenden Ansprüche, dadurch gekennzeichnet, daß der Querschnitt des an seinem oberen Ende vorzugsweise einen Trichter (15) tragenden, mit lotrechter Achse angeordneten Beschikkungsschachts (14) auf seiner ganzen Länge konstant ist und daß der Beschickungsschacht vorzugsweise aus zwei halbschalenförmigen Hälften (14a, 14b) besteht, die mit ihren Längskanten aneinander befestigt sind.

3. Vorrichtung nach einem der vorhergehenden Ansprüche, dadurch gekennzeichnet, daß jede einen stationären Gegenhalter (17) bildende Flanke des Beschickungsschachts (14) gegenüber einem zur Auswurfachse lotrechten Radialstrahl mit ihrem radial äußeren Ende entgegen der Drehrichtung und mit ihrem radial inneren Ende in Drehrichtung geschwenkt ist.

4. Vorrichtung nach einem der vorhergehenden Ansprüche, dadurch gekennzeichnet, daß der Beschickungsschacht (14) im Falle einer Einbuchtung (16) einen etwa einen Kreisabschnitt mit zur Achse der Trägerscheibe (7) konzentrischem Kreismittelpunkt und in der Mitte nach radial innen geknickter Sehne entsprechenden Querschnitt aufweist.

5. Vorrichtung nach einem der vorhergehenden Ansprüche 1 bis 4, dadurch gekennzeichnet, daß der Beschickungsschacht (14) einen zur Scheibenachse konzentrischen, prismatischen Querschnitt mit mehreren, vorzugsweise zwei um 180° gegeneinander versetzten Einbuchtungen (16) aufweist und daß diesen mehrere Auslaßöffnungen (19) zugeordnet sind.

6. Vorrichtung nach einem der vorhergehenden Ansprüche, dadurch gekennzeichnet, daß jedes Messer mit seiner inneren Kante am vorzugsweise in den Beschickungsschacht hineinragenden Abweiskörper (23) anliegt, dessen größter Durchmesser dem doppelten Abstand der radial inneren Kante der Einbuchtung bzw. Einbuchtungen (16) von der Achse der Trägerscheibe (7) entspricht.

7. Vorrichtung nach einem der vorhergehenden Ansprüche, dadurch gekennzeichnet, daß der Abweiskörper (23) als Formteil mit mindestens einem in den Beschickungsschacht (14) hineinragenden Umfangszacken (24) vorzugsweise mehreren, kronenförmig angeordneten Umfangszakken (24) und einer zentrischen Bohrung ausgebildet ist, durch die einen die Trägerscheibe (7) mit der Motorwelle (11) verbindende Schraube (12) hindurchgreift.

8. Vorrichtung nach einem der vorhergehenden Ansprüche, dadurch gekennzeichnet, daß die Trägerscheibe (7) mit lediglich einem, vorzugsweise radial angeordneten Messer (8) besetzt ist.

9. Vorrichtung nach einem der vorhergehenden Ansprüche 1 bis 8, dadurch gekennzeichnet, daß zwei einander gegenüberliegende Messer (8) vorgesehen sind, die vorzugsweise gegenüber zwei um 180_{°} gegeneinander versetzten Radialstrahlen parallel in Drehrichtung nach vorne verschoben sind.

10. Vorrichtung nach einem der vorhergehenden Ansprüche, dadurch gekennzeichnet, daß an jede eine vorzugsweise schräg nach unten geneigte Durchtrittsfläche aufweisende Auswurföffnung (19) ein nach unten geneigter Auswurfschacht (21) angesetzt ist, der vorzugsewise an einander gegen- übediegenden, die zugeordnete Auswurföffnung (19) begrenzenden Randklauen (20) eines vorzugsweise schalenförmigen Gehäusebodens (1) und eines vorzugsweise ebenen, auf den Gehäuseboden (1) aufgeflanschten, den Beschickungsschacht (14) tragenden Gehäusedeckels (2) befestigt ist und daß die Standbeine (3) im Bereich des Flansches (4) vom Gehäuseboden (1) und -deckel (2) am Gehäuse befestigt sind.

## Revendications

1. Dispositif pour hâcher des déchets de jardin ou similaires, comportant un boîtier monté sur des jambes (3), pourvu d'un orifice d'éjection (19) et surmonté d'une cheminée d'alimentation (14) ayant de préférence un axe vertical et débouchant vers le bas sur un plateau rotatif (7) tournant sur un axe vertical dans le boîtier et monté sur l'arbre (10) d'un moteur (11) solidaire du boîtier, ce plateau portant au moins un couteau (8) disposé sensiblement radialement à proximité du bord arrière (par rapport au sens de rotation) d'une fente de passage correspondante (9), ce couteau coopérant avec un organe stationnaire de butée (17) formé par un bord sus- jacent de la cheminée d'alimentation (14), disposé transversalement par rapport à la direction de rotation, le dispositif étant caractérisé en ce que la cheminée d'alimentation (14) comporte, au moins dans le bas, un profil transversal qui va de la zone périphérique du plateau rotatif (7) à la zone centrale de celui-ci, cette zone centrale étant pourvue d'un butoir surélevé (23), et qui présente au moins une échancrure latérale (16) dont le bord arrière par rapport au sens de rotation forme un organe stationnaire de butée (17), et en ce que le moteur (11) est suspendu au fond (1), situé sous le plateau rotatif (7), d'une chambre (6) du boîtier, laquelle contient le plateau rotatif (7) et comporte à sa périphérie un nombre d'orifices d'éjection (19) correspondant au nombre d'échancrures latérales (16) de la cheminée (14), l'axe de chaque orifice étant, en projection, sensiblement perpendiculaire à la projection du bord de l'échancrure adjacente (16) de la cheminée (14) formant l'organe stationnaire de butée (17) correspondant.

2. Dispositif selon la revendication 1, caractérisé en ce que le profil transversal de la cheminée d'alimentation (14) est constant sur toute la longueur de la cheminée, laquelle est disposée suivant un axe vertical et porte de préférence un entonnoir (15) à son extrémité supérieure, et en ce que ladite cheminée est constituée de préférence par deux demi-coques (14a, 14b) qui sont fixées l'une à l'autre sur leurs bords longitudinaux.

3. Dispositif selon l'une des revendications précédentes, caractérisé en ce que chaque bord de cheminée (14) qui forme un organe stationnaire de butée (17) est disposé en biais par rapport à un rayon perpendiculaire à l'axe d'éjection de façon que son extrémité extérieure soit décalée dans le sens opposé à la rotation et que son extrémité intérieure soit décalée dans le sens de la rotation par rapport audit rayon.

4. Dispositif selon l'une des revendications précédentes, caractérisé en ce que la cheminée d'alimentation (14), dans le cas d'une seule échancrure (16), a un profil transversal correspondant sensiblement à un arc de cercle centré sur l'axe du plateau rotatif (7) et pourvu d'une corde coudée radialement vers l'intérieur en son milieu.

5. Dispositif selon l'une des revendications précédentes, caractérisé en ce que la cheminée d'alimentation (14) a un profil transversal prismatique centré sur l'axe du plateau rotatif et comportant plusieurs échancrures latérales (16), de préférence deux échancrures décalées mutuellement de 180_{°}, et en ce que plusieurs orifices d'éjection (19) sont associés à ces échancrures.

6. Dispositif selon l'une des revendications précédentes, caractérisé en ce que chaque couteau a un bord intérieur appliqué contre le butoir central (23), lequel est de préférence proéminent dans la cheminée d'alimentation et présente un diamètre maximal qui correspond au double de la distance entre l'axe du plateau rotatif (7) et l'extrémité radiale intérieure de l'échancrure ou des échancrures (16).

7. Dispositif selon l'une des revendications précédentes, caractérisé en ce que le butoir central (23) est formé par une pièce profilée comportant au moins une dent périphérique (24) s'étendant dans la cheminée d'alimentation (14), et de préférence plusieurs de ces dents (24) disposées en couronne, et un alésage central traversé par une vis (12) qui fixe le plateau rotatif (7) à l'arbre du moteur (11).

8. Dispositif selon l'une des revendications précédentes, caractérisé en ce que le plateau rotatif (7) est muni d'un seul couteau (8), disposé de préférence radialement.

9. Dispositif selon l'une des revendications précédentes, caractérisé en ce que deux couteaux (9) sont prévus dans des positions mutuelles opposées, ces couteaux étant de préférence décalés vers l'avant, dans le sens de rotation, par rapport à deux rayons décalés mutuellement de 180_{°}.

10. Dispositif selon l'une des revendications précédentes, caractérisé en ce que chaque orifice d'éjection (19), ayant de préférence une section de sortie inclinée vers le bas, est raccordé à une cheminée d'éjection (21) inclinée vers le bas et fixée de préférence à des rebords (20) mutuellement opposés qui délimitent l'orifice d'éjection correspondant (19), ces rebords étant prévus sur un fond de boîtier (1) formé de préférence par une coque et sur un couvercle de boîtier (2) de préférence plat, fixé au fond de boîtier (1) au moyen de brides et portant la cheminée d'alimentation (14), et en ce que lesdites jambes (3) sont fixées au boîtier à proximité des brides (4) du fond (1) et du couvercle (2).

## Claims

1. A device for chopping garden waste or the like, comprising a housing mounted on support legs (3) and provided with at least one ejection opening (19), said housing having a charging passage (14), with a preferably upright axis, mounted thereon, said passage being closed at its lower end by a carrier disk (7) rotating in the housing about an upright axis and mounted on the shaft (10) of a motor (11) fixed to the housing, and on the disk at least one knife (8) is mounted which extends generally radially and is arranged adjacent to the rotationally trailing edge of an associated passage slot (9) so that the knife (8) cooperates with a stationary opposing holder (17) in the form of a circumferential zone, extending transversely in relation to the direction of rotation, of the charging passage (14) with the knife running under it, characterized in that at least in its lower part the charging passage (14) has a cross section which extends away from the marginal part of the carrier disk (7) past the center thereof provided with a repelling member (23) mounted thereon and is provided with at least one peripheral notch (16), whose trailing side in each case forms a stationary opposing holder (17) and in that the motor (11) is mounted on the floor (1), overlapped by the carrier disk (7), of a housing chamber (6) receiving the carrier disk (7), which chamber is peripherally provided with a number of ejection openings (19) corresponding to the number of peripheral notches (16) of the charging passage (14), the axis of which in a projection is generally perpendicular to the projection of a side, forming the respective opposing holder (17), of the adjacent peripheral notch (16) of the charging passage (14).

2. The device as claimed in any one of the preceding claims characterized in that the cross section of the charging passage (14) which preferably has a hopper (15) at its top end and is arranged so that its axis upright, is constant along the entire length thereof, and in that the charging passage is preferably made of two semi-cylindrical halves (14a and 14b), which are attached to each other along their longitudinal edges.

3. The device as claimed in any one of the preceding claims characterized in that each side, forming a stationary opposing holder (17), of the charging passage (14) is set at an angle in relation to a radial line, perpendicular to the ejection axis, with its radially outer end set back against the direction of rotation and with its radially inner end set forwards in the direction of rotation.

4. The device as claimed in any one of the preceding claims characterized in that the charging passage (14), in the event of there being one notch (16), has a cross section generally corresponding to a circular segment with a circle centered on the axis of the carrier disk (7) and with a chord bent radially inwards.

5. The device as claimed in any one of the preceding claims 1 through 4 characterized in that the charging passage (14) has a primatic cross section concentric to the disk and with a plurality of, and more especially, two notches (16) offset from each other by 180_{°} and in that the same have a plurality of outlet openings (19) associated therewith.

6. The device as claimed in any one of the preceding claims characterized in that each knife has its inner edge in engagement with the repelling member (23), which is preferably placed so that it projects into the charging passage, the maximum diameter of the member (23) being equal to twice the distance between the radially inner edge of the notch or, respectively, notches (16) and the axis of the carrier disk (7).

7. The device as claimed in any one of the preceding claims characterized in that the repelling member (23) is made in the form of a molding with at least one peripheral tooth (24) extending into the charging passage (14) and preferably with a plurality of peripheral teeth (24) arranged in the form of a crown, and a central hole, through which the screw (12) is fitted which connects the carrier disk (7) with the motor shaft (11).

8. The device as claimed in any one of the preceding claims characterized in that the carrier disk (7) is fitted with only one knife (8) which is preferably arranged radially.

9. The device as claimed in any one of the preceding claims 1 through 8 characterized in that there are two mutually opposite knives (8), which are preferably offset in a rotationally forward direction in parallelism in relation to two radial lines offset from each other by 180_{°}.

10. The device as claimed in any one of the preceding claims characterized in that on each ejection opening (19) having a passage surface preferably inclined obliquely downwards, there is mounted a downwardly inclined ejection passage (21), which is preferably attached to oppositely placed marginal claws (20) delimiting the associated ejection opening (19), of a preferably dish-like housing floor (1), and of a preferably flat housing cover (2) flanged onto the housing floor (1) and carrying the charging passage (14) and in that the support legs (3) are attached to the housing adjacent to the flange (4) of the housing floor (1) and housing cover (2).
